# EUROPÄISCHE PATENTSCHRIFT

(11) **EP 0 944 513 B1**
(45) Veröffentlichungstag und Bekanntmachung des Hinweises auf die Patenterteilung: **26.07.2000**
(21) Anmeldenummer: 97946701.6
(22) Anmeldetag: 03.12.1997
(51) Int. Cl.: B61F 5/22

(54) **DREHGESTELL-FAHRWERK FÜR EIN SCHIENENFAHRZEUG**
TRUCK FRAME FOR RAILWAY ROLLING STOCK
CHASSIS DE BOGIE POUR MATERIEL FERROVIAIRE ROULANT

(30) Priorität: 19.12.1996 AT 222996
(43) Veröffentlichungstag der Anmeldung: 29.09.1999
(73) Patentinhaber: Siemens SGP Verkehrstechnik GmbH, 1110 Wien (AT)
(72) Erfinder: TEICHMANN, Martin, A-8020 Graz (AT)
(74) Vertreter: Matschnig, Franz, Dipl.-Ing.
(86) Internationale Anmeldenummer: AT9700269
(87) Internationale Veröffentlichungsnummer: WO9826970

(56) Entgegenhaltungen:
- EP-A- 0 287 821
- EP-A- 0 358 143
- DE-A- 2 001 282
- DE-A- 4 343 998
- DE-A- 4 423 636

## Beschreibung

Die Erfindung bezieht sich auf ein Drehgestell-Fahrwerk für ein Schienenfahrzeug, insbesondere für einen Hochgeschwindigkeitszug, mit einem zweiachsigen Laufwerk, welches über eine Primärfederung an einem Rahmen befestigt ist, an welchem unter Zwischenschaltung einer Sekundärfederung ein quer zur Fahrzeuglängsrichtung ausgerichteter Pendelträger angeordnet ist, welcher über eine Viergelenks-Pendellagerung um eine in Fahrzeuglängsrichtung verlaufende Achse schwenkbar mit einer querliegenden Traverse verbunden ist, bei welcher Viergelenks-Pendellagerung zwei Pendel symmetrisch zur Längsmittelebene des Fahrwerks und -von vorne bzw. hinten gesehen - trapezförmig angeordnet sind, wobei der seitliche Abstand der Anlenkpunkte der Pendel an dem Pendelträger geringer als der seitliche Abstand der darunter liegenden Anlenkpunkte der Pendel an der Traverse ist, auf die der Wagenkasten des Fahrzeuges unmittelbar aufsetzbar ist, wobei zwischen dem Pendelträger und der Traverse eine aktive Neigestellungseinrichtung mit wenigstens einer Stelleinheit, z. B. einer quer zur Fahrzeuglängsrichtung und im wesentlichen liegend angeordneten Zylinder/Kolbeneinheit, vorgesehen ist

Ein Fahrwerk der oben genannten Art ist beispielsweise in der DE-C-2 145 738 in zwei unterschiedlichen Ausführungsvarianten beschrieben. Die Sekundärfederung für den Pendelträger wird üblicherweise durch Luftfedern gebildet, die auf dem Rahmen des Fahrwerks aufsitzen und den Pendelträger im Bereich seiner seitlichen Enden abstützen. Die Traverse ist über eine mechanische Gelenks-anordnung um eine horizontale Schwenkachse verschwenkbar mit dem Pendelträger in der Weise verbunden, daß die Schwenkachse im Bereich oberhalb der Traverse im Wagenkasten, z. B. in Fahrgasthöhe liegt. Dadurch kann die Neigemechanik mit geringem Kraftaufwand betneben werden. Wenn die Schwenkachse oberhalb oder unterhalb des Wagenschwerpunktes angeordnet ist, wird die Neigemechanik überdies durch die Wirkung einer Rückstellkraft in Ihren Ausgangszustand gebracht. Da die Neigemechanik mechanisch über den Luftfedern angeordnet ist, wird sie durch Erschütterungen wenig belastet, da diese durch die Primär und Sekundärfederung größtenteils absorbiert werden. Ein Nachteil dieser Anordnung liegt unter anderem jedoch darin, daß durch die sekundärgefederte Neigemechanik eine hohe Bauhöhe erreicht wird, welche sich als nachteilig erwiesen hat.

Ein ähnliches Fahrwerk geht aus der DE 43 43 998 Al hervor, wobei eine nicht rahmenförmige Wagenkastentraverse an den Pendelträger zwar verschwenkbar, nicht jedoch verschiebbar angeordnet ist.

Eine sekundärgefederte Neigestellmechanik für ein Drehgestell eines Schienenfahrzeuges, welche eine niedrige Bauhöhe ermöglicht, ist unter anderem in den EP 736 437 und EP 736 438 dargestellt und beschrieben. Diese Neigestellmechanik umfaßt einen sekundärgefederten Pendelträger, an welchem über ein Viergelenk direkt der Wagenkasten angelenkt ist, wobei an der Oberseite des Pendelträgers an seinen beiden Enden hydraulische Zylinder/Kolbeneinheiten angreifen, die an den zugeordneten Seitenwänden des Wagenkastens in einem Abstand oberhalb des Pendelträgers abgestützt sind. Ein wesentlicher Nachteil dieser Konstruktion liegt unter anderem darin, daß durch die Integration der Neigestellmechanik in die Wagenkastenkonstruktion weniger Fahrgastraum und demnach weniger Platz für Sitzplätze zur Verfügung steht. Ferner muß bei einer solchen Konstruktion sowohl das Fahrwerk als auch der Wagenkasten an einem Fabrikationsort hergestellt und zusammengebaut werden. Überdies muß der Wagenkasten zur Aufnahme der auftretenden Kräfte entsprechend dimensioniert werden, sodaß die Produktionskosten eines solchen Wagenkastens erhöht sind. Da die Krafteinleitungspunkte für die Neigestellmechanik vergleichsweise hoch und demnach in einem geringeren Abstand von dem Wagenschwerpunkt liegen, müssen zur Neigung des Wagenkastens in unerwünschter Weise höhere Kräfte überwunden werden.

Bei dem Fahrwerk nach der DE 2 001 282 A liegt eine vergleichsweise komplizierte Aufhängung vor, die nicht nur Pendel, sondern auch Winkelhebel und ein Lenkergetriebe aufweist. Zwei außen gelegene Stelleinheiten sind vor bzw. hinter dem Rahmen vorgesehen.

Es ist daher eine Aufgabe der vorliegenden Erfindung, ein Drehgestell-Fahrwerk für ein Schienenfahrzeug der eingangs genannten Art so zu verbessern, daß eine kompakte Anordnung mit möglichst geringer Baulänge und geringer Bauhöhe geschaffen werden kann, die dennoch eine klare und einfache Schnittstelle zum Wagenkasten ermöglicht.

Diese Aufgabe wird bei einem Drehgestell-Fahrwerk der eingangs genannten Art erfindungsgemäß dadurch gelöst, daß die Traverse als Rahmen mit zwei quer zur Fahrzeuglängsrichtung ausgerichteten, vor bzw. hinter dem Pendelträger angeordneten Traversenquerträgern ausgebildet ist, und daß diese Traversenquerträger in Fahrzeuglängsrichtung an dem Pendelträger abstützbar und quer zur Fahrzeuglängsrichtung an diesem verschiebbar angeordnet sind. Durch die rahmenförmige Ausgestaltung der Traverse für den Wagenkasten können der Pendelträger und die Traverse ineinander verschachtelt und im wesentlichen auf gleicher Höhe angeordnet werden, sodaß sich die Bauhöhe des Fahrwerks erheblich verringern läßt, ohne daß hiefür der Wagenkasten verändert werden muß. Durch die rahmenförmige Ausgestaltung der Traverse um den Pendelträger herum kann die Traverse ausreichend stabil bei geringem Platzbedarf in Längsrichtung hergestellt werden, wodurch auch eine geringe Baulänge des Fahrgestells erzielt werden kann.

Eine vorteilhafte Realisierung des erfindungsgemäßen Fahrwerks ist in der Praxis dadurch möglich, daß zur Abstützung und Führung der Traversenquerträger an dem Pendelträger je zwei symmetrisch zur Längsmittelebene des Fahrwerks angeordnete Reibplatten und an jedem Traversenquerträger gegenüberliegend angeordnete Reibflächen vorgesehen sind. Diese Reibplatten/Reibflächenanordnung ermöglicht eine ausreichende Längsmitnahme und ist im Sinne einer möglichst kompakten Bauweise bei geringem Platzverbrauch realisierbar.

Eine besonders vorteilhafte Ausgestaltung der Pendel ergibt sich, wenn jedes Pendel aus einer Mehrzahl von Federstahlblechen hergestellt ist, welche flächig aneinandergeschichtet sind und mittels je eines gemeinsamen Bolzens an dem Pendelträger bzw. der Traverse angelenkt sind. Da Federstahlbleche in ihrer Längsrichtung eine hohe Zugfestigkeit aufweisen, können die Pendel äußerst schmal gebaut werden, wodurch sich die Kompaktheit des Fahrwerks weiter verbessert. Weiters sind die Pendel quer zur Zugrichtung, also in Fahrzeuglängsrichtung elastisch und ermöglichen somit in vorteilhafter Weise eine gewisse Elastizität zum Ausgleich von Toleranzen zwischen dem Pendelträger und der Traverse.

Die Bolzen für die Pendel können mittels je eines Gleit- oder Wälzlagers an dem Pendelträger bzw. der Traverse gelagert sein. In der Praxis ist es von Vorteil, wenn die Pendellagerung vier paarweise angeordnete Pendel aufweist, wobei je zwei Pendel in Längsrichtung des Fahrwerks hintereinander angeordnet sind.

Eine platzsparende, einfache und kostengünstige Realisierung der Neigestellmechanik ist im Rahmen der vorliegenden Erfindung dadurch möglich, daß die Neigestelleinrichtung eine einzige Zylinder/Kolbeneinheit aufweist, die unterhalb des Pendelträgers angeordnet ist, wobei ein Ende der Zylinder/Kolbeneinheit in einem Abstand von der Längsmittelebene mit dem Pendelträger und das andere Ende an der gegenüberliegenden Fahrwerksseite in einem Abstand von der Längsmittelebene mit der Traverse verbunden ist.

Die Kompaktheit der Anordnung wird weiters dadurch verbessert, daß die Traverse einen die beiden Querträger unterhalb des Pendelträgers verbindenden zentralen Mittelabschnitt aufweist, der zur Aufnahme von Längskräften über eine Lemniskatenführung mit dem Rahmen des Fahrwerks in der Weise verbunden ist, daß die Traverse um eine vertikale Achse drehbar und im wesentlichen quer zur Fahrtrichtung auslenkbar ist. Die Traverse bildet somit eine stabile Konstruktion, welche den Pendelträger bis auf seine Oberseite umschließt.

Der Pendelträger ist zur Aufnahme von zwischen Fahrwerk und Wagenkasten auftretenden Querkräften in an sich bekannter Weise über eine aktive Querfederung und -dämpfung mit dem Rahmen des Fahrwerks verbunden, wobei vor und hinter dem Pendelträger je ein aktives Querfeder- und -dämpfungselement vorgesehen ist und die Feder- und Dämpfungselemente im Bereich der Längsmittelebene an dem Pendelträger angreifen. Bei einer bevorzugten Ausführungsform des erfindungsgemäßen Fahrwerks ist zur Verbindung von dem Pendelträger mit der aktiven Querfederung bzw. -dämpfung im Mittelabschnitt der Traverse eine Öffnung vorgesehen, durch welche ein Verbindungsstück des Pendelträgers unterhalb der Traversenquerträger nach vorne bzw. nach hinten geführt ist. Hierdurch kann die Querfederung außerhalb der Verschachtelung von Traverse und Pendelträger am Rahmen des Fahrwerks angeordnet werden.

Der Pendelträger kann weiters im Bereich seiner seitlichen Enden mit einer an sich bekannten Wankstabilisierung versehen sein, welche zu beiden Seiten des Rahmens je einen unterhalb des Pendelträgers angeordneten, um eine horizontale Quersachse an dem Rahmen angelenkten, in Fahrzeuglängsrichtung und im wesentlichen horizontal ausgerichteten Wankstabilisatorhebel aufweist, der über je eine nach oben gerichtete Zug-Druckstange mit dem zugeordneten Ende des Pendelträgers verbunden ist, wobei die quer zur Fahrtrichtung einander gegenüberliegend angeordneten Stabilisatorhebel mittels einer Torsionsstange miteinander federnd verbunden sind. Um die Wirkung der Wankstabilisierung weiter zu verbessern, ist bei einer bevorzugten Ausführungsform des erfindungsgemäßen Fahrwerks der Stabilisatorhebel der Wankstabilisierung über eine Dämpfeinrichtung, die in einem Abstand von der Anlenkachse des Stabilisatorhebels an diesem angreift, an dem Rahmen abgestützt. Für die Praxis ist es von Vorteil, wenn die Wankstabilisierung durch vier Stabilisatorhebel und Zug-Druckstangen gebildet wird, wobei je zwei Stabilisatorhebel und Zug-Druckstangen in Fahrtrichtung hintereinander und symmetrisch zur Fahrwerkslängsmitte angeordnet sind.

Weiters ist bei einer vorteilhaften Ausführungsform des erfindungsgemäßen Fahrwerks vorgesehen, daß die Traverse an ihren seitlichen Enden über je eine gegen die Fahrwerksausdrehung wirkende Drehdämpfung mit dem Rahmen verbunden ist, um Schlingerbewegungen des Drehgestells abzufangen.

Der Pendelträger liegt im Bereich seiner seitlichen Enden in an sich bekannter Weise über je eine die Sekundärfederung bildende Luftfeder auf dem Rahmen auf, wobei der Innenraum des hohlen Pendelträgers in vorteilhafter Weise als zusätzliches Volumen der Luftfedern in die Sekundärfederung integriert ist.

Bei einer Ausführungsform, bei welcher jede Achse des Fahrwerks einen elektrischen Antrieb aufweist hat es sich als vorteilhaft erwiesen, wenn dieser Antrieb an der dem Pendelträger zugewandten Seite der Radachse angeordnet ist, da hierdurch eine kompakte Bauweise mit geringem Trägheitsmoment erzielt werden kann. Weiter ist zur Realisierung eines möglichst kompakten Fahrwerks von Vorteil, wenn jedes Rad des Fahrwerks mit je einer Radscheibenbremse versehen ist und die Teile der Bremsmechanik an der dem Pendelträger zugewandte Seite der Radachse angeordnet sind.

Eine vorteilhafte Ausgestaltung des Rahmens ist dadurch möglich, daß der Innenraum des hohlen Rahmens zumindest abschnittsweise mit den Luftfedern verbunden und in das Volumen der Luftfedern integriert ist, da durch diese Maßnahme eine kompakte Realisierung der Sekundärfederung bei geringer Bauhöhe ermöglicht wird.

Weitere Merkmale und Vorteile der Erfindung gehen aus der nachfolgenden Beschreibung eines nicht einschränkenden beispielsweisen Ausführungsbeispiels für ein Drehgestell-Fahrwerk hervor, wobei in der Beschreibung auf die beiliegenden Zeichnungen Bezug genommen wird, die folgendes zeigen:
Fig. 1 eine Draufsicht auf ein Fahrgestell der erfindungsgemäßen Art in einer schematischen Darstellung,
Fig. 2 das Fahrgestell von Figur 1 in einer schematischen Darstellung von vorne,
Fig. 3 das Fahrgestell der Figuren 1 und 2 in einer schematischen Seitenansicht,
Fig. 4 eine Teilansicht des Fahrgestells von Figur 1 mit dem Pendelträger und der Traverse in einer Ansicht von oben,
Fig. 5 die Teilansicht gemäß Figur 4 von vorne betrachtet,
Fig. 6 ein Querschnitt durch den Pendelträger und die Traverse entlang der Linie VI-VI von Figur 4.

Vorerst wird auf die Figuren 1 bis 3 Bezug genommen, in welchen ein Drehgestell-Fahrwerk 1 der erfindungsgemäßen Art dargestellt ist. Das Fahrwerk 1 weist einen H-förmigen Rahmen 2 auf, der durch je zwei Längsträger 3, 4 und zwei je zwei Querträger 5, 6 gebildet wird, die miteinander verschweißt sind. An dem vorderen und dem hinteren Ende des Rahmens 2 ist je ein Radsatz bestehend aus zwei gegenüberliegend angeordneten Rädern 7, 8, 9, 10 vorgesehen, die mittels je einer Achse 11, 12 starr miteinander verbunden sind. Die über eine Primärfederstufe mit dem Rahmen 2 verbundenen Räder 7, 8, 9, 10 sind an je einer Schwinge 13, 14 drehbar gelagert, die um eine Querachse S1, S2 schwenkbar an den Längsträgern 3, 4 des Rahmens 2 angelenkt ist. Die Primärfederung wird durch zwei auf Druck belastete Schraubenfedern 15, 16, 17, 18 je Schwinge 13, 14 gebildet, wobei die vertikal angeordneten Federn 15, 16, 17, 18 mit ihrem unteren Ende an der zugeordneten Schwinge 13, 14 und mit ihrem oberen Ende gegen den zugeordneten Längsträger 3, 4 des Rahmens 2 abgestützt sind. Die Federkonstanten sind in Abhängigkeit von ihrem Abstand von der Schwingenachse S1, S2 so ausgelegt, daß bei einem Einfedern der Primärfederung nach Möglichkeit an der Schwingenachse S1, S2 keine Vertikalkräfte auftreten. Die Schwingenlagerung der Räder mittels je zwei Primärfedern bietet den Vorteil, daß die Primärfederstufe kompakt gebaut werden kann und das Fahrwerk demnach eine geringere Bauhöhe erreicht. Weiters wird durch die im Durchmesser kleinere Feder 16, 18 zusätzlich Platz geschaffen, der für die Anordnung einer Radscheibenbremse genutzt werden kann.

Das in den Figuren gezeigte Ausführungsbeispiel betrifft ein zweiachsiges Fahrgestell, bei welchem jede Achse angetrieben ist. Zu diesem Zweck ist an den Achsen 11, 12 je ein achsreitendes Getriebe 19, 20, z.B. ein Zahnradgetriebe aufgesetzt, welches über eine Kupplung, z.B. über eine Bogenzahnkupplung mit je einem querliegenden Antriebsmotor 21, 22 verbunden ist. Die Antriebsmotoren 21, 22 sind an dem zugeordneten Querträger 5 bzw. 6 des Rahmens 2 befestigt, wobei die Relativbewegungen zwischen dem rahmenfesten Motor und dem primärgefederten Getriebe von der Kupplung aufgenommen werden. Antriebe dieser Art sind dem Fachmann auf dem Gebiet der Drehgestell-Fahrwerke bekannt und werden daher an dieser Stelle nicht im Detail beschrieben. Wesentlich für die Realisierung eines möglichst kompakten Fahrwerks, insbesondere für Hochgeschwindigkeitsanwendungen ist jedoch die Anordnung aller wesentlichen mechanischen Komponenten der Antriebe jeweils an der der Fahrwerkslängsmitte zugewandten Seite der Achsen 11, 12.

Die Räder 7, 8, 9, 10 des Fahrwerks 1 sind mit je einer Bremseinheit 23, 24, 25, 26 einer sogenannten Radscheibenbremse versehen. Die Bremseinheiten 23, 24, 25, 26 sind rahmenfest an den Querträgern 5, 6 des Rahmens 2 befestigt und weisen je eine Bremszange auf, deren Bremsbacken an den Seitenflächen der betreffenden Räder 7, 8, 9, 10 angreifen, welche zu beiden Seiten mit je einer Bremsscheibe versehen sind. Bremseinrichtungen dieser Art sind dem Fachmann ebenso bereits bekannt und werden demnach an dieser Stelle nicht näher erläutert. 1m Rahmen der vorliegenden Erfindung ist im Sinne einer kompakten Bauweise jedoch wesentlich, daß die mechanischen Komponenten der Bremseinheiten 23, 24, 25, 26 an der der Fahrwerkslängsmitte zugewandten Seite der Räder 7, 8, 9, 10 angeordnet sind, da sich diese Anordnung durch ein geringeres Trägheitsmoment begünstigend auf die Grenzgeschwindigkeit des Fahrwerks auswirkt.

An der Unterseite der Längsträger 3, 4 des Rahmens 2 ist im Bereich zwischen den Rädern 7, 9 bzw. 8, 10 je eine Schienenbremse 27 vorgesehen.

An der Oberseite der Längsträger 3, 4 des Rahmens 2 ist im Bereich der Fahrwerkslängsmitte je eine Luftfeder 28, 29 für die Sekundärfederung des Fahrwerks 1 angeordnet. Auf die quer gegenüberliegend angeordneten Luftfedern 28, 29 ist ein querliegender Pendelträger 30 aufgesetzt, der mittels einer Pendelanordnung um eine im wesentlichen horizontale Längsachse schwenkbar bzw. neigbar mit einer ebenso querliegenden Traverse 31 verbunden ist, auf welche ein (nicht dargestellter) Wagenkasten des Schienenfahrzeuges aufsetzbar und befestigbar ist. Die Sekundärfederung mittels Luftfedern 28, 29 besitzt den Vorteil, daß durch deren Regelung die Federwege im wesentlichen nicht lastabhängig sind und dadurch niedrige Steifigkeiten erreicht werden. Für die Realisierung eines möglichst großen Fahrtkomforts, ist ein großes, direkt an die Luftfedern angeschlossenes Luftvolumen unbedingt erforderlich. Bei dem gezeigten Ausführungsbeispiel werden der Innenraum des hohlen Rahmens 2 und der Innenraum des ebenso hohlen Pendelträgers 30 zumindest abschnittsweise in das Volumen der Luftfedern 28, 29 integriert, sodaß eine besonders kompakte Bauweise der Sekundärfederung mit niedriger Bauhöhe erzielt werden kann.

Der Pendelträger 30 ist bei dem gezeigten Ausführungsbeispiel mit einer aktiven Querfederung und mit einer Wankstabilisierung versehen.

Die in Fahrtrichtung sowohl vor als auch hinter dem Pendelträger 30 angeordnete Querfederung ist durch je ein quer angeordnetes aktives Federelement 32, 33 und je ein quer angeordnetes Dämpferelement 34, 35 gebildet, wobei das Federelement 23, 33 seitlich neben dem zugeordneten Dämpferelement 34, 35 angeordnet ist und die nebeneinander angeordneten Elemente 32, 34 bzw. 33, 35 mit ihren einander abgewandten Enden an dem Rahmen 2 des Fahrwerks 1 und mit ihren einander zugewandten Enden im Bereich der Längsmittelebene an einem Verbindungsteil 36, 37 des Pendelträgers 30 abgestützt sind. Das in Fahrtrichtung vor dem Pendelträger 30 angeordnete Querfederelement 32 ist aus Symmetrie- und Stabilitätsgründen an der diagonal gegenüberliegenden Fahrwerksseite wie das dahinter angeordnete Querfederelement 33 vorgesehen. Folglich sind die Dämpferelemente 34, 35 ebenso an diagonal gegenüberliegenden Fahrwerksseiten angeordnet. Die genaue Konstruktion bzw. Steuerung einer Querfederung dieser Art ist dem Fachmann auf dem Gebiet von Drehgestellfahrwerken grundsätzlich bekannt. Im Hinblick auf eine vorteilhafte Steuerung einer Querfederung wird auf die Europäische Patentanmeldung mit der Veröffentlichungsnummer EP-A1-592 387 verwiesen, welche ausdrücklich als ein Teil der vorliegenden Offenbarung anzusehen ist.

Die Wankstabilisierung des Pendelträgers 30 weist zwei quer zum Fahrwerk 1 und symmetrisch zur Fahrwerkslängsmitte angeordnete Torsionsstangen 38, 39 auf, die mit ihren Enden drehbar an den Längsträgern 3, 4 des Rahmens 2 gelagert sind und starr mit je einem im wesentlichen horizontal und in Richtung Pendelträger ausgerichteten Wankstabilisatorhebel 40, 41 verbunden sind, wobei die Stabilisatorhebel 40, 41 mittels nach oben ragenden Zug-Druckstangen 42, 43 gelenkig mit den äußeren Enden des Pendelträgers 30 verbunden sind. Die Elemente der Wankstabilisierung sind sowohl in bezug auf die Fahrwerkslängsmitte als auch in bezug auf die Längsmittelebene des Fahrwerks 1 symmetrisch angeordnet. Dadurch wird jede Wankbewegung des Pendelträgers 30 über die Stangen 42, 43 und die Stabilisatorhebel 40, 41 zu beiden Seiten des Fahrwerks gegensinnig auf die Torsionsstangen 38, 39 übertragen und durch die Torsionswirkung dieser Stangen abgefedert. Zusätzlich zu der Federung der Wankbewegungen des Pendelträgers 30 ist bei einer bevorzugten Ausführungsform des erfindungsgemäßen Drehgestell-Fahrwerks 1 an jeder Seite des Fahrwerks zumindest eine Dämpfeinrichtung 44, 45 vorgesehen, welches die Ausdrehung der Torsionsstangen 38. 39 und somit die Einfederung des Fahrwerks dämpft. Die an jeder Seite einfach vorgesehenen Dämpfeinrichtungen 44, 45 sind bei dem gezeigten Ausführungsbeispiel des Fahrwerks 1 diagonal gegenüberliegend angeordnet.

Wie in Figur 1 bzw 5 zu sehen ist, ist die Traverse 31 für den Wagenkasten rahmenförmig ausgebildet und weist zwei symmetrisch zur Fahrwerksmitte angeordnete Traversenquerträger 46, 47, die erfindungsgemäß zu beiden Seiten des Pendelträgers 30 und parallel zu diesem angeordnet sind, und je zwei die äußeren Enden der Traversenquerträger 46, 47 verbindende Längsstreben 48, 49 auf. Der Pendelträger 30 ist somit durch die Traverse 31 rahmenförmig umschlossen, sodaß in vorteilhafter Weise eine platzsparende, nämlich sowohl kurze als auch niedrige Konstruktion des Fahrgestells 1 möglich ist. Im Mittelabschnitt weist die Traverse 31 weiters je einen von dem Querträger 46, 47 nach unten ragenden Abschnitt 50, 51 auf wobei die Abschnitte 50, 51 einander konisch zulaufend ausgebildet und an ihren unteren Enden über eine im wesentlichen horizontale Verbindungsplatte 52 miteinander verbunden sind. Somit ist der Pendelträger 30 - bis auf seine Oberseite - durch die Traverse 31 im wesentlichen allseitig umschlossen. Durch die oben beschriebene besondere Konstruktion der Traverse 31 kann diese bei geringem Platzbedarf ausreichend biege- und verwindungssteif gebaut werden.

Für die Übertragung von Längskräften von dem Fahrgestell 1 auf den Wagenkasten ist an der Verbindungsplatte 52 der Traverse 31 ein nach unten ragender Zapfen 53 angeordnet, der mittels einer sogenannten Lemniskatenführung an dem Fahrwerk geführt und gehalten ist. Die an sich bekannte (in den Figuren nicht dargestellte) Lemniskatenführung des Zapfens 53 weist zwei in Längsrichtung ausgerichtete Längslenker auf, die zu beiden Seiten der Fahrwerkslängsmitte diagonal gegenüberliegend angeordnet und mit ihren der Fahrwerkslängsmitte abgewandten Enden an dem Fahrwerksrahmen angelenkt sind. Die der Fahrwerkslängsmitte zugewandten Enden der Längslenker sind über einen Querlenker gelenkig miteinander verbunden, welcher eine zentrale Bohrung zur Aufnahme des Zapfens 53 aufweist. Zur Abfederung von ruckartig auftretenden Längsbewegungen ist der Zapfen 53 über ein Gummielement in der Bohrung des Querlenkers gehalten. Die Lemniskatenführung ermöglicht eine möglichst direkte Übertragung der Längskräfte von dem Fahrwerksrahmen auf die Traverse. Dennoch ist ein Ausdrehen, ein vertikales Auf- und Abbewegen und ein seitliches Ausschwenken der Traverse bzw des Wagenkastens bezüglich des Rahmens möglich.

Die bereits erwähnte schwenkbare Lagerung des Querträgers 31 an dem Pendelträger 30 erfolgt bei dem Fahrwerk 1 der erfindungsgemäßen Art mittels eines Viergelenks, welches durch Pendel 54, 55, 56, 57 realisiert ist, wobei je zwei Pendel 54, 56 bzw. 55, 57 in Längsrichtung in einem Abstand hintereinander angeordnet sind und die gegenüberliegend angeordneten Pendel 54, 55 bzw. 56, 57 symmetrisch zur Längsmittelebene trapezförmig angeordnet sind. Die Pendel 54, 55, 56, 57 sind an ihren oberen Enden mittels je eines Bolzens an dem Pendelträger 30 und an ihren unteren Enden mittels je eines Bolzens an der Verbindungsplatte 52 der Traverse 31 angelenkt.

In Figur 6 ist die Anlenkung des Pendels 55 an dem Pendelträger 30 und der Traverse 31 im Detail dargestellt. Hiefür sind sowohl an dem Pendelträger 30 als auch an der Traverse 31 seitliche Bohrungen 58, 59 vorgesehen, die mit Schlitzen 60, 61 für das Pendel 55 durchsetzt sind. Das Pendel 55 ist durch mehrere, z.B. vier Federstahlplatten 62a, 62b, 62c, 62d gebildet, die flächig aneinandergefügt sind und im Bereich ihrer oberen und unteren Enden durch je zwei Bolzen 65, 66 miteinander verbunden sind. Der Vorteil dieser Konstruktion liegt unter andrem darin, daß die Federplatten 62a, 62b, 62c, 62d in ihrer Längsrichtung (vertikal) eine hohe Zugfestigkeit besitzen, quer zu ihrer Längsrichtung (in Fahrtrichtung) jedoch eine hohe Elastizität aufweisen, sodaß eine genau definierte Neigestellung der Traverse bezüglich des Pendelträgers erfolgen kann, in Längsrichtung jedoch eine gewisse Elastizität zum Ausgleich von Bewegungen innerhalb vorhandener Spiele oder Toleranzen ermöglicht wird. Durch die hohe Zugfestigkeit dieser Pendel können sie besonders platzsparend untergebracht werden. Wie bereits erwähnt, erfolgt die Anlenkung der beiden Enden des Pendels 55 mittels je eines Bolzens 65, 66, welcher in der zugeordneten Bohrung 58, 59 in je einem Gleitlager paßgenau gelagert ist. Alternativ zu einem Gleitlager kann im Rahmen der vorliegenden Erfindung zur Lagerung der Bolzen 65, 66 auch ein Wälzlager verwendet werden. Zur Erleichterung des Zusammenbaus sind die Bolzen 65, 66 bei dem gezeigten Ausführungsbeispiel zweiteilig ausgebildet, wobei die zwei ineinandersteckbaren Teile mittels Schrauben miteinander verbindbar sind.

Bei Verschwenken der Traverse 31 bezüglich des Pendelträgers 30 sind diese in Richtung quer zur Fahrtrichtung aneinander erfindungsgemäß geführt und abgestützt. Bei dem vorliegenden Ausführungsbeispiel ist diese Führung einerseits durch Reibplatten 67, 68, 69, 70, die zu beiden Seiten des Pendelträgers 30 in einem Abstand von der Längsmittelebene und symmetrisch zu dieser angeordnet sind, andererseits durch Gleitflächen 71, 72, 73, 74 der Traverse 31 gebildet, die den Reibplatten 67, 68, 69, 70 gegenüberliegend an den zugeordneten Traversenquerträgern 46, 47 angeordnet sind. Die genaue Ausgestaltung und Anordnung der Reibplatte 67 bzw. der Gleitfläche 71 gemäß dem Ausführungsbeispiel ist in Figur 6 zu sehen. Die Reibplatte 67 ist in einem Haltestück 75 aufgenommen, welches in die Bohrung 58 für die Pendellagerung eingesetzt und darin befestigt ist. Die Gleitfläche 71 hingegen wird durch einen der Reibplatte 67 zugewandten Teilabschnitt des konisch nach unten ragenden Abschnittes 50 der Traverse 31 gebildet.

Durch die weiter oben beschriebene und in den Figuren dargestellte Pendellagerung liegt die momentane Schwenkachse bei Neigung der Traverse 31 bezüglich des Pendelträgers 30 üblicherweise im Bereich oberhalb des Wagenschwerpunktes. Im ungeneigten Ruhezustand liegt die Schwenkachse in der Längsmittelebene des Wagens, wogegen die Schwenkachse sich bei Neigen der Traverse von der Längsmittelebene des Wagens entfernt. Durch die von dem Wagenschwerpunkt entfernte Lage der momentanen Schwenkachse im geneigten Zustand der Traverse wird jedoch ein bestimmtes Rückstellmoment erzeugt, welches den Wagen bzw. die Traverse automatisch wieder in ihre Ausgangslage zurückbewegt, bzw. dieses Zurückbewegen unterstützt, sodaß hierdurch eine passive Neigungs-Rückstellung des Wagenkastens möglich ist.

Zur Neigung der Traverse 31 bezüglich des Pendelträgers 30 ist erfindungsgemäß eine steuerbare Stelleinheit 76 vorgesehen, die bei dem gezeigten Ausführungsbeispiel als eine Kolben/Zylindereinheit realisiert ist, welche quer zur Fahrtrichtung und im wesentlichen liegend unterhalb des Pendelträgers 30 und oberhalb der Verbindungsplatte 52 der Traverse 31 angeordnet ist. An einem Ende ist die Stelleinheit 76 in einem Abstand von der Längsmittelebene des Fahrwerks über eine Lagerstelle 77 der Verbindungsplatte 52 an der Traverse 31 angelenkt, wogegen sie mit dem anderen Ende an der gegenüberliegenden Fahrwerksseite in einem Abstand von der Längsmittelebene über eine Lagerstelle 78 an dem Pendelträger 30 angelenkt ist. Die Anlenkung der Stelleinheit 76 an den Lagerstellen 77, 78 erfolgt mittels je eines Bolzens 79, 80. Durch die besonders tiefliegende Anordnung der Stelleinheit 76 befinden sich die Krafleinleitungspunkte in einem vergleichsweise großen Abstand von dem Wagenschwerpunkt, sodaß die Neigungsstellung unter geringem Krafteinsatz möglich ist. Dies wirkt sich besonders vorteilhaft auf die Dimensionierung und die Lebensdauer der gesamten Neigestellmechanik (Stelleinheit, Lagerstellen, Bolzen u.s.w.) aus. Weiters ist die gesamte Neigestellmechanik erfindungsgemäß über die Sekundärfederstufe (Luftfedern 28, 29) an dem Fahrwerksrahmen abgestützt, sodaß die Mechanik von dem Fahrwerk im wesentlichen keine Erschütterungen oder Stöße aufnehmen bzw. übertragen muß. Dies wirkt sich vorteilhaft auf die Lebensdauer und die Betriebssicherheit der Neigestellmechanik aus. An dieser Stelle ist anzumerken, daß im Rahmen der vorliegenden Erfindung jeder beliebige Stellantrieb verwendet kann, soferne der Einbau und die Funktion gemäß obiger Beschreibung möglich ist Wesentlich für die vorliegende Erfindung ist hingegen, daß mit einem einzigen Stellantrieb das Auslangen gefunden werden kann.

Bei dem Drehgestell-Fahrwerk 1 der erfindungsgemäßen Art ist die Traverse 31 zusammen mit dem Pendelträger 30 bezüglich des Fahrwerksrahmens 2 um eine im wesentlichen vertikale Achse ausdrehbar. Zu diesem Zweck ist der unterhalb der Traverse 31 von der Verbindungsplatte 52 nach unten ragende Zapfen 53 drehbar in der weiter oben beschriebenen Lemniskatenanlenkung gelagert. Eine Rückstellung dieser Ausdrehbewegung wird durch die Quersteifigkeit der Luftfedern 28, 29 realisiert. Weiters ist bei dem gezeigten Ausführungsbeispiel eine Dämpfung dieser Ausdrehbewegung vorgesehen, um Schlingerbewegungen des Drehgestells abzufangen. Zu diesem Zweck sind die Traversenlängsstreben 48, 49 mit je einer nach unten ragenden Konsole 81, 82 versehen, die gelenkig mit einem Ende eines horizontalen, in Fahrtrichtung ausgerichteten Dämpferelementes 83, 84 verbunden ist. Das andere Ende des Dämpferelementes 83, 84 ist über je eine starre Schlingerdämpferkonsole 85, 86 an dem zugeordneten Längsträger 3, 4 des Rahmens 2 befestigt.

Wie bereits weiter oben erläutert, ist zur Verbindung der Querfederungs- und Dämpfungselemente 32, 33, 34, 35 mit dem Pendelträger 30 je ein von dem Pendelträger 30 nach vorne bzw. nach hinten ragender Verbindungsteil 36 37 vorgesehen. Dieser Verbindungsteil 36, 37 ist bei dem vorliegenden Ausführungsbeispiel durch je eine Öffnung 88, 89 der konischen Abschnitte 50, 51 der Traverse 31 hindurchgeführt. Beim Zusammenbau der Anordnung des Pendelträgers 30 und der Traverse 31 wird vorerst die Pendellagerung fertiggestellt, wonach durch die Öffnung 88, 89 der Traverse 31 die Befestigung der Verbindungsteile 36, 37 an dem Pendelträger 30 vorgenommen werden kann.

In der vorhergehenden Beschreibung werden der Einfachheit halber unter anderem Begriffe wie vertikal, horizontal, Längsmittelebene, Fahrwerkslängsmitte u.dgl. verwendet. Es versteht sich, daß die damit gekennzeichnete Anordnung von Merkmalen immer auf die unverschwenkte ungeneigte Ruhestellung des Fahrwerks bezogen ist.

## Patentansprüche

1. Drehgestell-Fahrwerk für ein Schienenfahrzeug, insbesondere für einen Hochgeschwindigkeitszug, mit einem zweiachsigen Laufwerk, welches über eine Primärfederung an einem Rahmen (2) befestigt ist, an welchem unter Zwischenschaltung einer Sekundärfederung (28, 29) ein quer zur Fahrzeuglängsrichtung ausgerichteter Pendelträger (30) angeordnet ist, welcher über eine Viergelenks-Pendellagerung um eine in Fahrzeuglängsrichtung verlaufende Achse schwenkbar mit einer querliegenden Traverse (31) verbunden ist, bei welcher Viergelenks-Pendellagerung zwei Pendel (54, 55 bzw. 56, 57) symmetrisch zur Längsmittelebene des Fahrwerks und -von vorne bzw. hinten gesehen - trapezförmig angeordnet sind, wobei der seitliche Abstand der Anlenkpunkte der Pendel (54, 55 bzw. 56, 57) an dem Pendelträger (30) geringer als der seitliche Abstand der darunter liegenden Anlenkpunkte der Pendel (54, 55 bzw. 56, 57) an der Traverse (31) ist, auf die der Wagenkasten des Fahrzeuges unmittelbar aufsetzbar ist, wobei zwischen dem Pendelträger (30) und der Traverse (31) eine aktive Neigestellungseinrichtung mit wenigstens einer Stelleinheit, z. B. einer quer zur Fahrzeuglängsrichtung und im wesentlichen liegend angeordneten Zylinder/Kolbeneinheit (76), vorgesehen ist,
**dadurch gekennzeichnet, daß**
die Traverse (31) als Rahmen mit zwei quer zur Fahrzeuglängsrichtung ausgerichteten, vor bzw. hinter dem Pendelträger (30) angeordneten Traversenquerträgern (46, 47) ausgebildet ist,
und daß diese Traversenquerträger (46, 47) in Fahrzeuglängsrichtung an dem Pendelträger (30) abstützbar und quer zur Fahrzeuglängsrichtung an diesem verschiebbar angeordnet sind.

2. Fahrwerk nach Anspruch 1, **dadurch gekennzeichnet, daß** zur Abstützung und Führung der Traversenquerträger (46, 47) an dem Pendelträger (30) je zwei symmetrisch zur Längsmittelebene des Fahrwerks angeordnete Reibplatten (67, 68, 69, 70) und an jedem Traversenquerträger (46, 47) gegenüberliegend angeordnete Reibflächen (71, 72, 73, 74) vorgesehen sind.

3. Fahrwerk nach einem der Ansprüche 1 oder 2, **dadurch gekennzeichnet, daß** jedes Pendel (55) aus einer Mehrzahl von Federstahlblechen (62a, 62b, 62c, 62d) hergestellt ist, welche flächig aneinandergeschichtet sind und mittels je eines gemeinsamen Bolzens (65, 66) an dem Pendelträger (30) bzw. der Traverse (31) angelenkt sind.

4. Fahrwerk nach Anspruch 3, **dadurch gekennzeichnet, daß** die Bolzen (65, 66) mittels je eines Gleit- oder Wälzlagers an dem Pendelträger (30) bzw. der Traverse (31) gelagert sind.

5. Fahrwerk nach einem der Ansprüche 1 bis 4, **dadurch gekennzeichnet, daß** die Pendellagerung vier paarweise angeordnete Pendel (54, 55, 56, 57) aufweist, wobei je zwei Pendel (54, 56 u. 55, 57) in Längsrichtung des Fahrwerks hintereinander angeordnet sind.

6. Fahrwerk nach einem der Ansprüche 1 bis 5, **dadurch gekennzeichnet, daß** die Neigestelleinrichtung eine einzige Zylinder/Kolbeneinheit (76) aufweist, die unterhalb des Pendelträgers (30) angeordnet ist, wobei ein Ende der Zylinder/Kolbeneinheit (76) in einem Abstand von der Längsmittelebene mit dem Pendelträger (30) und das andere Ende an der gegenüberliegenden Fahrwerksseite in einem Abstand von der Längsmittelebene mit der Traverse (31) verbunden ist.

7. Fahrwerk nach einem der Ansprüche 1 bis 6, **dadurch gekennzeichnet, daß** die Traverse (31) einen die beiden Querträger (46, 47) unterhalb des Pendelträgers (30) verbindenden zentralen Mittelabschnitt (50, 51, 52) aufweist, der zur Aufnahme von Längskräften über eine Lemniskatenführung mit dem Rahmen (2) des Fahrwerks in der Weise verbunden ist, daß die Traverse (31) um eine im wesentlichen vertikale Achse ausdrehbar und im wesentlichen quer zur Fahrtrichtung auslenkbar ist.

8. Fahrwerk nach Anspruch 7, **dadurch gekennzeichnet, daß** der Pendelträger (30) zur Aufnahme von zwischen Fahrwerk und Wagenkasten auftretenden Querkräften über eine aktive Querfederung und -dämpfung (32, 33, 34, 35) mit dem Rahmen (2) des Fahrwerks verbunden ist, wobei vor und hinter dem Pendelträger (30) je ein Querfeder- (32, 33) und -dämpfungselement (34, 35) vorgesehen ist und die Feder- und Dämpfungselemente (32, 33, 34, 35) im Bereich der Längsmittelebene an dem Pendelträger (30) angreifen.

9. Fahiwerk nach Anspruch 8, **dadurch gekennzeichnet, daß** zur Verbindung von dem Pendelträger (30) mit der aktiven Querfederung bzw. -dämpfung (32, 33, 34, 35) im Mittelabschnitt (50, 51, 52) der Traverse (31) eine Öffnung (88, 89) vorgesehen ist, durch welche ein Verbindungsteil (36, 37) des Pendelträgers (30) unterhalb der Traversenquerträger (46, 47) nach vorne bzw. nach hinten geführt ist.

10. Fahrwerk nach einem der Ansprüche 1 bis 9, **dadurch gekennzeichnet, daß** der Pendelträger (30) im Bereich seiner seitlichen Enden mit einer Wankstabilisierung (38, 39, 40, 41, 42, 43) versehen ist, welche zu beiden Seiten des Rahmens (3) je einen um eine horizontale Quersachse an dem Rahmen (2) angelenkten, in Fahrzeuglängsrichtung und im wesentlichen horizontal ausgerichteten Wankstabilisatorhebel (40, 41) aufweist, der über je eine nach oben gerichtete Zug-Druckstange (42, 43) mit dem zugeordneten Ende des Pendelträgers (30) verbunden ist, wobei die quer zur Fahrtrichtung einander gegenüberliegend angeordneten Stabilisatorhebel (40, 41) mittels einer Torsionsstange (38, 39) miteinander federnd verbunden sind.

11. Fahrwerk nach Anspruch 10, **dadurch gekennzeichnet, daß** der Stabilisatorhebel (41) der Wankstabilisierung über eine Dämpfeinrichtung (44), die in einem Abstand von der Anlenkachse des Stabilsatorhebels (41) an diesem angreift, mit dem Rahmen (2) verbunden ist.

12. Fahrwerk nach Anspruch 10 oder 11, **dadurch gekennzeichnet, daß** die Wankstabilisierung durch vier Zwischenhebel (40, 41) und Streben (42, 43) gebildet ist, wobei je zwei Zwischenhebel und Streben in Fahrtrichtung hintereinander und bezüglich der Fahrwerkslängsmitte symmetrisch angeordnet sind.

13. Fahrwerk nach einem der Ansprüche 1 bis 12, **dadurch gekennzeichnet, daß** die Traverse (31) an ihren seitlichen Enden über je eine gegen die Fahrwerksausdrehung wirkende Drehdämpfung (83) mit dem Rahmen (2) verbunden ist.

14. Fahrwerk nach einem der Ansprüche 1 bis 13, **dadurch gekennzeichnet, daß** der Pendelträger (30) im Bereich seiner seitlichen Enden über je eine die Sekundärfederung bildende Luftfeder (28, 29) auf dem Rahmen (2) aufliegt, und daß der Innenraum des hohlen Pendelträgers (30) als zusätzliches Volumen der Luftfedern (28, 29) mit diesen verbunden und in die Sekundärfederung integriert ist.

15. Fahrwerk nach einem der Ansprüche 1 bis 14, **dadurch gekennzeichnet, daß** jede Achse (11, 12) des Fahrwerks (1) einen querliegenden, an dem Rahmen befestigten elektrischen Antrieb (21, 22) aufweist und dieser Antrieb an der dem Pendelträger (30) zugewandte Seite der Radachse (11, 12) angeordnet ist.

16. Fahrwerk nach Anspruch 15, **dadurch gekennzeichnet, daß** jedes Rad (7, 8, 9, 10) des Fahrwerks mit je einer Radscheibenbremse versehen ist und die Teile der Bremsmechanik (23, 24, 25, 26) an der dem Pendelträger (30) zugewandte Seite der Radachse (11, 12) angeordnet sind.

17. Fahrwerk nach Anspruch 14, **dadurch gekennzeichnet, daß** der Innenraum des hohlen Rahmens (2) zumindest abschnittsweise mit den Luftfedern (28, 29) verbunden und in das Volumen der Luftfedern integriert ist.

## Claims

1. Pivoted bogie-running gear for a rail-borne vehicle, more specifically for a high speed train, having a two-axle running carriage which is attached by way of a primary suspension to a frame (2) which, by means of interpositioning a secondary suspension (28,29) supports a pendulum carrier (30) which is aligned in a transverse manner with respect to the longitudinal direction of the vehicle, which pendulum carrier is connected by way of a four-bar pendulum mounting in such a manner as to be able to pivot about an axis extending in the longitudinal direction of the vehicle to a transverse-lying cross piece (31), the four-bar pendulum mounting comprising two pendulums (54, 55 and 56, 57) which are disposed symmetrically with respect to the longitudinal middle plane of the running gear and - when viewed from the front or from the rear - are trapezoidal in shape, wherein the lateral distance of the articulation points of the pendulums (54, 55 and 56, 57) on the pendulum carrier (30) is less than the lateral distance of the articulation points, lying below, of the pendulums (54, 55 and 56, 67) on the cross piece (31), on which cross piece it is possible to place directly the superstructure of the vehicle and wherein an active inclination mechanism comprising at least one adjusting unit, for example, a cylinder/piston unit (76) disposed transverse to the longitudinal direction of the vehicle and lying substantially horizontally, is provided between the pendulum carrier (30) and the cross piece (31),
characterized in that
the cross piece (31) is formed as a frame comprising two traverse transoms (46, 47) which are aligned in a transverse manner with respect to the longitudinal direction of the vehicle and are disposed upstream or downstream of the pendulum carrier (30),
and that these traverse transoms (46, 47) can be supported in the longitudinal direction of the vehicle on the pendulum carrier (30) and disposed transverse with respect to the longitudinal direction of the vehicle in such a manner as to be able to be displaced on the said pendulum carrier.

2. Running gear according to claim 1, characterised in that in order to support and guide the traverse transoms (46, 47) on the pendulum carrier (30) in each case two friction plates (67, 68, 69, 70) are disposed in a symmetrical manner with respect to the longitudinal plane of the running gear and opposite-lying friction surfaces (71, 72, 73, 74) are provided on each traverse transom (46, 47).

3. Running gear according to any one of claims 1 or 2, characterised in that each pendulum (55) is manufactured from a plurality of spring steel plates (62a, 62b, 62c, 62d) which are layered one on top of the other in a two-dimensional manner and are articulated in each case by means of a common pin (65, 66) to the pendulum carrier (30) or the cross piece (31).

4. Running gear according to claim 3, characterised in that the pins (65, 66) are mounted in each case by means of a sliding or roller bearing on the pendulum carrier (30) or the cross piece (31).

5. Running gear according to any one of claims 1 to 4, characterised in that the pendulum mounting comprises four pendulums (54, 55, 56, 57) disposed in pairs, wherein in each case two pendulums (54, 56 and 55, 57) are disposed one behind the other in the longitudinal direction of the running gear.

6. Running gear according to any one of claims 1 to 5, characterised in that the inclination mechanism comprises a cylinder/piston unit (76) which is disposed below the pendulum carrier (30), wherein one end of the cylinder/piston unit (76) is connected at a spaced disposition from the longitudinal middle plane to the pendulum carrier (30) and the other end on the opposite side of the running gear is connected at a spaced disposition from the longitudinal middle plane to the cross piece (31).

7. Running gear according to any one of claims 1 to 6, characterised in that the cross piece (31) comprises a central middle section (50, 51, 52) which connects the two transoms (46, 47) below the pendulum carrier (30) and which for the purpose of absorbing the longitudinal forces is connected by way of a lemniscate guide to the frame (2) on the running gear in such a manner that the cross piece (31) can pivot outwards about a substantially vertical axis and can be deflected in a manner substantially transverse with respect to the direction of travel.

8. Running gear according to claim 7, characterised in that for the purpose of absorbing the transverse forces which occur between the running gear and the superstructure the pendulum carrier (30) is connected to the frame (2) of the running gear by way of an active transverse spring suspension and damping arrangement (32, 33, 34, 35), wherein in each case a transverse resilient element (32, 33) and damping element (34, 35) is provided upstream and downstream of the pendulum carrier (30) and the spring suspension and damping elements (32, 33, 34, 35) engage in the region of the longitudinal middle plane on the pendulum carrier (30).

9. Running gear according to claim 8, characterised in that in order to connect the pendulum carrier (30) to the active transverse spring suspension and damping arrangement (32, 33, 34, 35) an orifice (88, 89) is provided in the middle section (50, 51, 52) of the cross piece (31), through which orifice is guided towards the front or towards the rear a connection part (36, 37) of the pendulum carrier (30) below the traverse transom (46, 47).

10. Running gear according to any one of claims 1 to 9, characterised in that the pendulum carrier (30) is provided in the region of its lateral ends with a roll-stabilising device (38, 39, 40, 41, 42, 43) which comprises on both sides of the frame (3) in each case a stabilising lever (40, 41) which is articulated about a horizontal transverse axis to the frame (2) and is aligned in a substantially horizontal manner in the longitudinal direction of the vehicle and which is connected in each case by way of an upwardly directed pull-push rod (42, 43) to the associated end of the pendulum carrier (30), wherein the stabilising levers (40, 41) disposed lying mutually opposite in a transverse manner with respect to the direction of travel are mutually connected in a resilient manner by means of a torsion rod (38, 39).

11. Running gear according to claim 10, characterised in that the stabilising lever (41) of the roll-stabilising device is connected to the frame (2) by way of a damping unit (44) which engages the roll-stabilising lever (41) at a spaced disposition from the articulation axis of the said roll-stabilising lever.

12. Running gear according to claim 10 or 11, characterised in that the roll-stabilising device is formed by means of four intermediate levers (40, 41) and supports (42, 43), wherein in each case two intermediate levers and supports are disposed in the direction of travel one behind the other and in a symmetrical manner with respect to the longitudinal middle of the running gear.

13. Running gear according to any one of claims 1 to 12, characterised in that the cross piece (31) is connected at its lateral ends in each case by way of a pivot damping device (83), which acts against the outwards pivot movement of the running gear, to the frame (2).

14. Running gear according to any one of claims 1 to 13, characterised in that the pendulum carrier (30) lies in the region of its lateral ends in each case by way of an air spring (28, 29), which forms the secondary suspension, on the frame (2) and that the inner space of the hollow pendulum carrier (30) is connected to the air springs (28, 29) as additional volume thereof and is integrated into the secondary suspension.

15. Running gear according to any one of claims 1 to 14, characterised in that each axis (11, 12) of the running gear (1) comprises a transverse-lying, electrical drive (21, 22) which is attached to the frame and this drive is disposed on the side of the wheel axle (11, 12) which [side] faces the pendulum carrier (30).

16. Running gear according to claim 15, characterised in that each wheel (7, 8, 9, 10) of the running gear is provided in each case with a wheel disc brake and the parts of the brake mechanism (23, 24, 25, 26) are disposed on the side of the wheel axle (11, 12) which [side] faces the pendulum carrier (30).

17. Running gear according to claim 14, characterised in that the inner space of the hollow frame (2) is connected at least in sections to the air springs (28,29) and is integrated into the volume of the air springs.

## Revendications

1. Dispositif de roulement formant bogie destiné à un véhicule ferroviaire, notamment à un train à grande vitesse, comportant un appareil de roulement à deux essieux qui est fixé par l'intermédiaire d'une suspension primaire à un châssis (2) sur lequel un support de pendules (30) orienté transversalement à la direction longitudinale du véhicule est disposé moyennant l'intercalation d'une suspension secondaire (28, 29), lequel support de pendules est relié, de manière à pouvoir osciller autour d'un axe s'étendant dans la direction longitudinale du véhicule, à une traverse transversale (31) par l'intermédiaire d'un montage par pendules à quatre joints articulés dans lequel deux pendules (respectivement 54, 55 et 56, 57) sont disposés symétriquement par rapport au plan médian longitudinal du dispositif de roulement et - vus de l'avant, ou encore de l'arrière - en trapèze, l'écart latéral des points d'articulation des pendules (respectivement 54, 55 et 56, 57) sur le support de pendules (30) étant inférieur à l'écart latéral des points d'articulation, situés au-dessous, des pendules (respectivement 54, 55 et 56, 57) sur la traverse (31) sur laquelle la caisse de voiture du véhicule peut être posée directement, un dispositif d'inclinaison actif qui comporte au moins une unité de réglage, par exemple un ensemble piston-cylindre (76) disposé transversalement à la direction longitudinale du véhicule et sensiblement à plat, étant prévu entre le support de pendules (30) et la traverse (31),
caractérisé en ce que
la traverse (31) est réalisée sous forme de châssis comportant deux entretoises transversales de traverse (46, 47) orientées transversalement, et disposées respectivement devant et derrière le support de pendules (30), par rapport à la direction longitudinale du véhicule,
et en ce que ces entretoises transversales de traverse (46, 47) sont disposées de manière à pouvoir prendre appui sur le support de pendules (30) dans la direction longitudinale du véhicule et de manière à être mobiles sur celui-ci transversalement à la direction longitudinale du véhicule.

2. Dispositif de roulement selon la revendication 1, caractérisé en ce que, pour l'appui et le guidage des entretoises transversales de traverse (46, 47), il est prévu, sur le support de pendules (30), à chaque fois deux plaques de friction (67, 68, 69, 70) disposées symétriquement par rapport au plan médian longitudinal du dispositif de roulement et, sur chaque entretoise transversale de traverse (46, 47), des surfaces frottantes (71, 72, 73, 74) disposées en regard.

3. Dispositif de roulement selon l'une des revendications 1 ou 2, caractérisé en ce que chaque pendule (55) est fabriqué à partir d'une pluralité de tôles d'acier à ressort (62a, 62b, 62c, 62d) qui sont superposées surface contre surface et sont articulées au support de pendules (30) ou à la traverse (31) à chaque fois au moyen d'un boulon commun (65, 66).

4. Dispositif de roulement selon la revendication 3, caractérisé en ce que chacun des boulons (65, 66) est monté sur le support de pendules (30) ou la traverse (31) au moyen d'un palier à glissement ou à roulement.

5. Dispositif de roulement selon l'une des revendications 1 à 4, caractérisé en ce que le montage par pendules comporte quatre pendules (54, 55, 56, 57) disposés deux par deux, deux pendules (54, 56 et 55, 57) étant à chaque fois disposés l'un derrière l'autre dans la direction longitudinale du dispositif de roulement.

6. Dispositif de roulement selon l'une des revendications 1 à 5, caractérisé en ce que le dispositif d'inclinaison comporte un seul ensemble piston-cylindre (76) qui est disposé au-dessous du support de pendules (30), une extrémité de l'ensemble piston-cylindre (76) étant reliée, à une certaine distance du plan médian longitudinal, au support de pendules (30) et l'autre extrémité étant reliée, à une certaine distance du plan médian longitudinal, à la traverse (31) de l'autre côté du dispositif de roulement.

7. Dispositif de roulement selon l'une des revendications 1 à 6, caractérisé en ce que la traverse (31) comporte un segment médian central (50, 51, 52) qui relie les deux entretoises transversales (46, 47) au-dessous du support de pendules (30) et qui, afin d'absorber des forces transversales, est relié au châssis (2) du dispositif de roulement par l'intermédiaire d'un guidage lemniscate de manière que la traverse (31) puisse pivoter sur un axe vertical et puisse être déviée sensiblement transversalement à la direction de marche.

8. Dispositif de roulement selon la revendication 7, caractérisé en ce que, pour absorber les forces transversales qui se manifestent entre le dispositif de roulement et la caisse de voiture, le support de pendules (30) est relié au châssis (2) du dispositif de roulement par l'intermédiaire d'une suspension et d'un amortissement transversaux actifs (32, 33, 34, 35), un élément de suspension transversale (32, 33) et un élément d'amortissement transversal (34, 35) étant à chaque fois prévus devant et derrière le support de pendules (30) et les éléments de suspension et d'amortissement (32, 33, 34, 35) agissant sur le support de pendules (30) dans la zone du plan médian longitudinal.

9. Dispositif de roulement selon la revendication 8, caractérisé en ce qu'il est prévu une ouverture (88, 89) dans le segment médian (50, 51, 52) de la traverse (31) afin de relier le support de pendules (30) à la suspension et l'amortissement transversaux actifs (32, 33, 34, 35), ouverture à travers laquelle on fait passer une pièce de raccordement (36, 37) faisant partie du support de pendules (30) au-dessous des entretoises transversales de traverse (46, 47) respectivement vers l'avant et vers l'arrière.

10. Dispositif de roulement selon l'une des revendications 1 à 9, caractérisé en ce que le support de pendules (30) est pourvu, dans la zone de ses extrémités latérales, d'une stabilisation de roulis (38, 39, 40, 41, 42, 43) qui comporte sur chacun des deux côtés du châssis (3) un levier antiroulis (40, 41) qui s'articule au châssis (2) autour d'un axe transversal horizontal, qui est orienté sensiblement horizontalement dans la direction longitudinale du véhicule et qui est à chaque fois relié à l'extrémité associée du support de pendules (30) par l'intermédiaire d'une barre de traction-compression (42, 43) dirigée vers le haut, les leviers antiroulis (40, 41) disposés transversalement à la direction de marche et placés l'un en face de l'autre étant reliés entre eux de manière élastique au moyen d'une barre de torsion (38, 39).

11. Dispositif de roulement selon la revendication 10, caractérisé en ce que le levier antiroulis (41) de la stabilisation de roulis est relié au châssis (2) par l'intermédiaire d'un dispositif amortisseur (44) qui agit sur le levier antiroulis (41) à une certaine distance de l'axe d'articulation de celui-ci.

12. Dispositif de roulement selon la revendication 10 ou 11, caractérisé en ce que la stabilisation de roulis est formée par quatre leviers antiroulis (40, 41) et quatre barres de traction-compression (42, 43), deux leviers intermédiaires et deux montants étant à chaque fois disposés l'un derrière l'autre dans la direction de marche et symétriquement par rapport au milieu longitudinal du dispositif de roulement.

13. Dispositif de roulement selon l'une des revendications 1 à 12, caractérisé en ce que la traverse (31) est reliée, au niveau de chacune de ses extrémités latérales, au châssis (2) par l'intermédiaire d'un amortissement de rotation (83) agissant contre la torsion du dispositif de roulement.

14. Dispositif de roulement selon l'une des revendications 1 à 13, caractérisé en ce que, dans la zone de ses extrémités latérales, le support de pendules (30) repose sur le châssis (2), à chaque fois par l'intermédiaire d'un coussin pneumatique (28, 29) formant une suspension secondaire, l'espace intérieur du support de pendules creux (30) étant relié aux coussins pneumatiques (28, 29) et intégré à la suspension secondaire en tant que volume supplémentaire de ces derniers.

15. Dispositif de roulement selon l'une des revendications 1 à 14, caractérisé en ce que chaque essieu (11, 12) du dispositif de roulement (1) comporte un entraînement électrique (21, 22) transversal fixé au châssis et en ce que cet entraînement est disposé du côté de l'essieu (11, 12) tourné vers le support de pendules (30) .

16. Dispositif de roulement selon la revendication 15, caractérisé en ce que chaque roue (7, 8, 9, 10) du dispositif de roulement est à chaque fois pourvue d'un frein à disque de roue et en ce que les pièces du mécanisme de freinage (23, 24, 25, 26) sont disposées du côté de l'essieu (11, 12) tourné vers le support de pendules (30).

17. Dispositif de roulement selon la revendication 14, caractérisé en ce que l'espace intérieur du châssis creux (2) est relié au moins par segments aux coussins pneumatiques (28, 29) et est intégré au volume des coussins pneumatiques.
